# DEMANDE DE BREVET EUROPEEN

(11) **EP 0 015 849 A1**
(43) Date de publication de la demande: **17.09.1980**
(21) Numéro de dépôt: 80400312.7
(22) Date de dépôt: 07.03.1980
(51) Int. Cl.: F01D 15/08, F01B 21/04

(54) **Générateur aéro-hydraulique réversible**

(30) Priorité: 09.03.1979 FR 7906051
(71) Demandeur: MESSIER (S.A.), F-75008 Paris (FR)
(72) Inventeur: Girard, Edmond, F-92100 Boulogne (FR); Rey, Robert, F-94260 Fresnes (FR)
(74) Mandataire: Flavenot, Bernard

(57) **Abrégé**

L'invention a pour objet une variante de réalisation d'un générateur aéro-hydraulique reversible, susceptible de fonctionner en groupe turbopompe ou motocompres- seur.

Le générateur selon l'invention comporte plusieurs manchons (1) montés en série, chacun de ces manchons enveloppant un module constitué d'une pompe hydraulique (2) et d'une turbine axiale (3) accolées dans le prolongement l'une de l'autre, et accouplées par leurs arbres respectifs afin de s'entraîner directement à l'intérieur de leur manchon (1) commun, chaque module étant indépendant de tout autre module. Le premier et le dernier des ensembles de la série, constitué chacun par un manchon (1) et le module qu'il enveloppe, sont respectivement reliés par des raccords (4) à une conduite d'un fluide primaire, et les manchons (1) sont traversés radialement par des conduites d'entrée et de sortie d'un fluide secondaire alimentant les pompes (2).

Application aux installations de récupération d'énergie.

## Description

La présente invention concerne une variante de réalisation particulièrement avantageuse du générateur aéro-hydraulique réversible ayant fait l'objet de la demande de brevet français n° 2 416 341. On rappelle que dans cette demande antérieure, le but que l'on se proposait d'atteindre était de concevoir un ensemble appelé générateur aéro-hydraulique reversible, susceptible de fonctionner en turbopompe ou en moto-compresseur, et particulièrement destiné à la récupération d'énergie à partir d'énergie calorifique à basse température. Ce générateur est constitué de deux éléments : une pompe hydraulique traversée par un écoulement hydraulique et une turbine axiale traversée par un écoulement aérolique. La pompe et la turbine sont accolées dans le prolongement l'une de l'autre et accouplées par leurs arbres respectifs afin de s'entraîner à l'intérieur d'un unique manchon susceptible d'être inserré, au moyen de brides d'extrémité, sur une conduite d'un fluide primaire, à l'état gazeux ou en phase vapeur, le manchon étant traversé en direction radiale, par une conduite d'entrée et de sortie d'un fluide secondaire en phase liquide ou vapeur, alimentant la pompe.

La turbine du générateur selon cette demande antérieure comprend au moins une paire de roues à aubage, dont une roue ou stator, disposée du côté de la pompe, est solidarisée par sa périphérie au manchon et porte un roulement à bille étanche constituant un palier pour l'arbre de la turbine, et dont l'autre roue, ou rotor, est solidaire de l'arbre, les aubages des rotors et stators présentant un profil identique mais un calage inversé. Le générateur selon la demande antérieure présente l'avantage de ne permettre aucune fuite vers l'extérieur du fait du manchon unique dans lequel sont logées pompe et turbine.

Dans son application à la récupération d'énergie, tirée du changement d'état d'un fluide frigorigène à bas point d'ébullition, un tel générateur permet, par une combinaison adaptée du nombre d'étages de la turbine, de la hauteur des aubages et de leur profil, d'effectuer cette récupération à partir d'une vapeur à basse température, présentant un faible écart de température entre l'entrée et la sortie de la turbine.

La demande antérieure précitée a également pour objet les installations de récupération de l'énergie calorifique dissipée par une source chaude et recueillie, dans un bouilleur ou évaporateur, par un fluide primaire dont la vapeur, traversant au moins un générateur aéro-hydraulique selon cette même demande antérieure, entraînera la turbine, qui elle-même entraînera la pompe hydraulique afin d'alimenter, en fluide hydraulique sous pression, au moins un récepteur hydraulique qui délivrera, sous forme mécanique, de l'énergie récupérée.

Dans le cas d'une source chaude à basse température, le fluide primaire de l'installation sera, avantageusement, un fluide frigorigène à bas point d'ébullition.

La demande antérieure précitée a encore pour objet les installations de récupération d'énergie calorifique, comprenant au moins une thermopompe, et dans lesquelles le générateur aéro-hydraulique selon cette même demande antérieure, fonctionnant en groupe moto-compresseur, assurera le rôle du compresseur de la thermopompe, entraîné par le moteur hydraulique alimenté en fluide hydraulique sous pression à partir d'une pompe externe au générateur.

Le but que l'on se propose d'atteindre par la présente invention est d'accroître la puissance susceptible d'être délivrée par un générateur aéro-hydraulique de ce type, récupérée à partir de l'énergie calorifique, en utilisant pour cela une succession de turbines montées en série. En effet, si on augmente la température d'entrée du fluide tout en conservant la température de sortie, il est intéressant de grouper plusieurs turbines en série pour améliorer la puissance délivrée par le générateur à partir de l'énergie calorifique transportée dans le fluide primaire. Le générateur selon la présente invention se caractérise en ce qu'il comporte plusieurs manchons montés en série, chacun de ces manchons enveloppant un module constitué d'une pompe hydraulique et d'une turbine axiale accolées et accouplées par leurs arbres respectifs à l'intérieur de leur manchon commun, et en ce que chaque module est indépendant de tout autre module.

Dans une forme préférée de réalisation, chaque manchon est constitué de deux parties susceptibles d'être solidarisées l'une de l'autre : une partie correspondant à un divergent lequel enveloppe la turbine et l'autre partie, conformée en un corps de révolution, enveloppant la pompe hydraulique.

Les différents manchons peuvent être montés en série dans le prolongement les uns des autres, autour d'un axe commun, le corps de révolution de chacun des manchons, à l'exception du premier, étant directement relié au divergent du manchon adjacent en amont, mais il est également possible que les manchons montés en série ne se trouvent pas dans le prolongement les uns des autres, au moins un coude de liaison étant disposé entre le corps de révolution d'au moins un des manchons, à l'exception du premier, et du divergent du manchon adjacent en amont, de sorte que le générateur puisse être installé en suivant un contour particulier.

Avantageusement, une bague est placée axialement entre deux turbines et radialement entre la pompe et le corps de révolution de manière à canaliser le fluide d'une turbine à l'autre, évitant ainsi toutes turbulences que le fluide pourrait avoir.

De même, la première roue fixe de chaque turbine est construite en un matériau possédant des caractéristiques mécaniques plus élevées de manière à supporter les efforts axiaux de l'arbre, transmis par un roulement. Le générateur se caractérise également en ce que le corps de révolution du premier ensemble ainsi qu'un corps de révolution situé derrière le dernier manchon, mais positionné de façon inverse, sont conformés en raccord avec, d'une part, la conduite d'entrée du fluide primaire et, d'autre part, la conduite de sortie, sur lesquelles le générateur est raccordé. Avantageusement, la vitesse de rotation des arbres des différentes turbines est croissante du premier au dernier module, de sorte que l'on puisse donner une forme extérieure cylindrique au générateur, bien que les divergents soient croissants, l'augmentation du débit volumique du fluide primaire d'un ensemble à l'autre étant compensée par une augmentation simultanée des sections de passage et des vitesses de rotation.

La présente invention sera mieux comprise à l'aide de l'exemple de réalisation décrit ci-après, à titre non limitatif, en référence aux figures annexées dans lesquelles :
- la figure 1 représente une vue schématique, en coupe longitudinale, d'un générateur aéro-hydraulique,
- et la figure 2 représente une vue détaillée, en coupe longitudinale, d'un des ensembles du générateur aéro-hydraulique de la figure 1.

En référence aux figures 1 et 2, le générateur est essentiellement constitué de trois ensembles montés en série, accolés l'un à l'autre, et constitués, chacun, d'un manchon 1, enveloppant un module comprenant une pompe hydraulique 2 du type à engrenage, et une turbine axiale 3. Chaque manchon 1 est lui-même composé de deux parties susceptibles d'être solidarisées en bout l'une de l'autre, l'une de ces parties, conformée en corps de révolution 4, entourant la pompe 2 du module correspondant, et l'autre partie, de forme extérieure cylindrique, étant intérieurement conformée en divergent et entourant la turbine 3, cette seconde partie étant constituée d'un divergent 5 entouré d'un carter cylindrique 6, comme cela appa- rait de façon détaillée sur la figure 2, qui représente le troisième et dernier ensemble du générateur, dans le sens de l'écoulement d'un fluide moteur en phase vapeur, circulant d'une canalisation d'amenée vers une canalisation de refoulement (non représentées) entre lesquelles le générateur a été monté, de sorte que le fluide moteur traverse le générateur de la gauche vers la droite sur la figure 1. Le corps de révolution 4 du premier manchon 1 est conformé en raccord de liaison à la canalisation d'amenée du fluide moteur, et les trois ensembles sont accolés l'un à l'autre de sorte que, pour chacun d'eux, la pompe 2 soit en amont et la turbine 3 en-aval. En aval du dernier ensemble, le générateur comprend enfin un corps de révolution 4 supplémentaire, conformé en raccord de liaison à la canalisation de refoulement du fluide moteur.

Les corps de révolution 4, faisant office de raccord d'amont et d'aval peuvent être de forme cylindrique, si les canalisations d'amenée et de refoulement sont cylindriques et ont sensiblement le même diamètre que les divergents du générateur qui, eux-mêmes, comme il apparaîtra ci-après, sont d'un même diamètre externe. Mais, généralement, le diamètre externe des divergents du générateur étant différent du diamètre des canalisations entre lesquelles le générateur est installé, les corps de révolution 4 faisant office de raccords d'amont et d'aval ont une forme générale tronconique, et sont disposés en sens inverse l'un par rapport à l'autre. Sur la figure 1, on a représenté un générateur devant être installé sur une canalisation de fluide moteur d'un diamètre inférieur à celui de la partie centrale cylindrique du générateur. De ce fait, le corps 4 faisant office de raccord d'amont est installé en divergent, dans le sens de l'écoulement, tandis que le corps 4 faisant office de raccord d'aval est installé en convergent. Cependant, que les raccords d'amont et d'aval soient cylindriques, divergents ou convergents, ils entourent chacun une ogive 7, l'ogive d'aval, disposée à l'arrière de la turbine du dernier ensemble, et solidarisée par des pattes radiales 8 au raccord qui l'entoure, étant disposée en sens inverse de l'ogive d'amont, qui enveloppe la pompe 2 du premier ensemble, de telle sorte que le raccord d'amont définisse avec l'ogive 7 d'amont une veine d'entrée convergente du fluide moteur vers la première turbine 3, afin d'augmenter la vitesse du fluide moteur, la convergence de cette veine d'entrée pouvant être renforcée à l'extrémité aval du raccord d'amont, elle-même conformée en convergent 9 et que le raccord d'aval définisse avec l'ogive 7 d'aval une veine de sortie divergente du fluide moteur, la présence des ogives 7 empêchant

la formation de tourbillons, au niveau de la première pompe et juste en aval de la dernière turbine. Les corps de révolution 4 autres que ceux faisant office de raccords d'amont et d'aval présentent une forme extérieure cylindrique, d'un diamètre voisin de celui des divergents 5, et sont intérieurement conformés en convergent. Les liaisons des divers corps de révolution 4 avec le divergent 5 de leur manchon 1 et avec le divergent 5 du manchon adjacent en aval, ou, pour les corps de révolution 4 faisant office de raccords, avec la canalisation de fluide moteur, s'effectuent au moyen de brides 10 et 11 ainsi que 12 et 13, solidarisées les unes aux autres par des boulons non représentés, l'étanchéité entre deux brides adjacentes étant assurée par l'utilisation de joints toriques, tels que 14 et 15, représentés sur la figure 2, en référence à laquelle on décrira plus particulièrement ci-après l'agencement interne du troisième et dernier ensemble, équipé d'une turbine à trois étages, alors que les turbines des deux premiers ensembles sont à deux étages, les éléments analogues des trois ensembles étant identifiés dans la suite de la description par les mêmes indices que ceux par lesquels ils sont désignés sur la figure 2. Chaque étage de turbine est constitué de deux roues à aubages, dont l'une, le stator, est fixe par rapport au divergent, et dont l'autre, le rotor, est entraînée en rotation à l'intérieur du divergent 5, les stators étant disposés du côté de la pompe 2 par rapport aux rotors. Chacun des stators 16, 17 et 18, appartenant respectivement au premier, second et troisième étage, est solidaire par sa périphérie du divergent 5 par l'intermédiaire de vis 19. La première roue fixe 16 de chaque turbine 3 est construite en un matériau à caractéristiques mécaniques plus élevées du fait que l'épaulement de la roue 16 encaisse les efforts axiaux de l'arbre 20 de la turbine 3. Les roues 16 et 18 sont montées sur roulements à billes respectivement 21 et 22, et les rotors 23, 24 et 25 sont clavetés sur l'arbre 20 de la turbine 3 et sont intercalés avec les stators 16, 17 et 18 ; stators et rotors étant positionnés axialement sur l'arbre 20 au moyen de l'épaulement 26 de l'arbre 20, de l'entretoise 27 des roulements 21 et 22, ainsi que les éléments 28 et 29 vissés sur les extrémités de l'arbre 20. Le roulement 21, retenu par une entretoise 30, solidaire du stator 16 et sur laquelle est fixé le corps de la pompe 2, est un roulement étanche limitant les fuites susceptibles de se produire de la pompe 2 vers la turbine 3. Le profil interne du manchon 1 en vis-à-vis des étages de la turbine 3 étant un divergent 5, les roues d'aubages 16, 23, 17, 24, 18, 25, ont un diamètre croissant de façon correspondante.

Les stators 16, 17, 18, et les rotors, 23, 24, 25, sont respectivement munis d'aubages 31 et 32 présentant un profil identique mais un calage inversé. L'arbre 20 de la turbine 3 est directement accouplé à l'arbre 33 de la pompe 2, de sorte que chaque module constitué par une pompe 2 et une turbine 3 est indépendant de tout autre module, l'arbre commun pouvant prendre en fonctionnement une vitesse de rotation propre à ce module.

D'autre part, une bague 34, prenant appui sur l'entretoise 30 de la pompe hydraulique 2 est disposée axialement entre la dernière roue de la turbine 3 de l'ensemble adjacent en amont et la première roue 16 de la turbine 3 de l'ensemble considéré, et, radialement, entre le corps de révolution 4 et la pompe 2 de cet ensemble ; cette bague 34 délimitant avec le profil intérieur convergent du corps de révolution 4 une veine convergente d'écoulement du fluide sortant de la turbine de l'ensemble adjacent en amont vers l'entrée de la turbine de l'ensemble considéré, afin d'augmenter la vitesse du fluide moteur, et en évitant le développement de turbulences autour de chacune des pompes 2 située entre deux turbines 3. De plus, les divergents 5 sont agèncés de telle sorte qu'ils présentent un angle de divergence qui est croissant du premier au dernier divergent 5 du générateur, tandis que les corps de révolution 4, de forme extérieure cylindrique, présentent intérieurement un angle de convergence qui est décroissant de l'un à l'autre et d'amont en aval.

Le générateur dont la structure vient d'être décrite fonctionne de la manière suivante : le fluide moteur, pénétrant dans le générateur par la veine convergente définie entre le premier corps 4 et l'ogive 7 qu'il entoure, entraîne successivement les rotors des première, seconde puis troisième turbines 3, en se détendant progressivement, sa vitesse étant augmentée entre deux turbines 3 consécutives du fait des veines convergentes définies par les corps 4 et les bagues 34. La rotation des rotors de chacune des turbines 3 indépendante des deux autres, est transmise par l'arbre 20 à l'arbre 33 de la pompe 2 correspondante, laquelle refoulera sous pression par la conduite de sortie 35 un fluide secondaire amené par la conduite d'alimentation 36, les deux conduites 35 et 36 traversant radialement la bague 34 ainsi que le corps 4 entourant la pompe 2.

Alimenté en fluide moteur constitué par un fluide frigorigène en phase vapeur à 65°C, un générateur selon la figure 1 peut délivrer une puissance de l'ordre de 10 KW par la troisième turbine, entraînée à environ 6000 t/mn,une puissance de l'ordre de 6 KW par la seconde turbine, entraînée à environ 5500 t/mn, et une puissance de l'ordre de 3 KW par la première turbine, entraînée à environ 4000 t/mn, le fluide moteur quittant le générateur à une température de l'ordre de 26°C.

Par inversion du cycle, le générateur peut fonctionner en groupe moto-compresseur, la pompe 2 fonctionnant en moteur entraînant les rotors de la turbine 3 qui fait alors office de compresseur.

Un tel générateur aéro-hydraulique pourra avantageusement équiper toutes les installations envisagées dans la demande de brevet français n° 2 416 341, ainsi que l'installation décrite dans la demande de brevet n° 79/02482 au nom de la Demanderesse, dans laquelle le générateur selon la présente invention prendra la place du moteur de la machine à vapeur à basse température.

## Revendications

1/ Générateur aéro-hydraulique reversible, susceptible de fonctionner en turbopompe ou en moto-compresseur, dans lequel une pompe hydraulique (2), susceptible de fonctionner en moteur hydraulique, et une turbine axiale (3), susceptible de fonctionner en compresseur axial, sont accolés dans le prolongement l'une de l'autre, et accouplées par leurs arbres respectifs afin de s'entraîner directement à l'intérieure d'un unique manchon (1), susceptible d'être directement inserré, au moyen de brides d'extrémité (10,11,12,13), sur une conduite d'un fluide primaire, à l'état gazeux ou en phase vapeur, le manchon (1) étant traversé, en direction sensiblement radiale, par une conduite d'entrée (36), et une conduite de sortie (J5) d'un fluide secondaire, en phase liquide ou vapeur alimentant la pompe (2), caractérisé en ce que le générateur comporte plusieurs manchons (1) montés en série, chacun de ces manchons (1), enveloppant un module constitué d'une pompe hydraulique (2) et d'une turbine axiale (3), chaque module étant indépendant de tout autre module, les premier et dernier ensembles de la série étant respectivement reliés par des raccords à une conduite du fluide primaire.

2/ Générateur aéro-hydraulique réversible selon la revendication 1, caractérisé en ce que chaque manchon (1) est constitué de deux parties susceptibles d'être solidarisées l'une à l'autre, l'une de ces parties étant un divergent (5) enveloppant la turbine (3) correspondante, l'autre partie étant un corps de révolution (4) enveloppant la pompe (2) correspondante et traversé par les conduites d'entrée (36) et de sortie (35) de cette pompe.

3/ Générateur aéro-hydraulique réversible selon la revendication 2, caractérisé en ce que les différents manchons (1) sont dans le prolongement les uns des autres, autour d'un axe commun, le corps de révolution (4) de chacun des manchons (1), à l'exception du premier, étant directement relié au divergent (5) du manchon (1) adjacent en amont.

4/ Générateur aéro-hydraulique réversible selon la revendication 2, caractérisé en ce qu'au moins un coude de liaison est disposé entre le corps de révolution (4) d'au moins un des manchons (1), à l'exception du premier, et du divergent (5) du manchon (1) adjacent en amont.

5/ Générateur aéro-hydraulique réversible selon l'une des revendications 1 à 4, caractérisé en ce qu'- une bague (34), fixée à une entretoise (30) de liaison de la pompe (2) et de la turbine (3) d'un même module, est située axialement entre la turbine (3) de ce module et la turbine (3) du module adjacent en amont, et radialement entre la pompe hydraulique (2) de ce module et le corps de révolution (4), et délimite avec ce corps de révolution (4) une veine d'écoulement du fluide primaire d'une turbine (3) à l'autre.

6/ Générateur aéro-hydraulique réversible selon l'une des revendications 1 à 5, caractérisé en ce que la première roue fixe (16) de chaque turbine (3) est construite en un matériau à caractéristiques mécaniques.plus élevées que celui en lequel sont réalisées les autres roues de la turbine (3).

7/ Générateur aéro-hydraulique réversible selon l'une des revendications 1 à 6, caractérisé en ce que le corps de révolution (4) du manchon (1) du premier ensemble dans le sens de l'écoulement du fluide est conformé en raccord avec la conduite de fluide primaire et en ce que la surface de passage du fluide entre le diamètre intérieur du raccord et le diamètre extérieur d'une ogive (7) enveloppant la pompe (2) du premier ensemble, diminue de manière à constituer un convergent (9).

8/ Générateur aéro-hydraulique réversible selon la revendication 7, caractérisé en ce qu'il comprend un autre corps de révolution (4) et une autre ogive (7), respectivement analogues au corps (4) et à l'ogive (7) montés à l'avant de la turbine (3) du premier ensemble, dans le sens de l'écoulement du fluide, et tous deux disposés en position inversée par rapport à ces derniers, à l'arrière de la turbine (3) du dernier ensemble. Cette autre ogive (7) étant solidarisée par des pattes radiales (8) à cet autre corps de révolution (4) avec lequel elle définit un divergent pour le fluide sortant de la dernière turbine (3).

9/ Générateur aéro-hydraulique réversible selon l'une des revendications 1 à 8, caractérisé en ce que la vitesse de rotation des arbres des différentes turbines (3) est croîssante du premier au dernier module dans le sens de l'écoulement du fluide.

10/ Générateur aéro-hydraulique réversible selon l'une des revendications 1 à 9, caractérisé en ce que chacune des pompes hydrauliques (2) est une pompe à engrenage.
